# EUROPÄISCHE PATENTANMELDUNG

(11) **EP 0 087 545 A1**
(43) Veröffentlichungstag der Anmeldung: **07.09.1983**
(21) Anmeldenummer: 82810089.1
(22) Anmeldetag: 25.02.1982
(51) Int. Cl.: B65D 5/46

(54) **Faltbehälter, bestehend aus Aussenbehälter und Futter**

(71) Anmelder: Isler, Ernst, CH-8044 Zürich (CH)
(72) Erfinder: Isler, Ernst, CH-8044 Zürich (CH)
(74) Vertreter: White, William (CH)

(57) **Zusammenfassung**

Dieser Faltbehälter besteht aus einem Aussenbehälter und einem Futter. Der Aussenbehälter weist ein breites Seitenwandpaar (21) mit über ein Faltlinienpaar (35) anhängenden Traglaschen (50,51) auf. Die Traglaschen (50,51); bestehen aus einer Verschlusspartie (52,53) zum Verschliessen der Oeffnung oben am Behälter und einer Tragpartie (54,55) mit je einer Griffaussparung (56,57). Das Futter besitzt schmalseitig je eine Lasche (16,17) mit einem mittig angeordneten und längsverlaufenden Schlitz (18,19). Beim neuverschlossenen Faltbehälter sind die Traglaschen (50,51) unterliegende Verschlusslaschen am schmalen Seitenwandpaar (24) angeordnet, die in bekannter Weise mit aufbrechbaren Schwächungslinien versehen sind. Beim Wiederverschliessen werden die Tragpartien (54,55) der Traglaschen (50,51) gegeneinandergelegt und die Laschen (16,17) des Futters werden mit den Schlitzen (18,19) über die Tragpartien (54,55) geschoben und in die Kerben (58a,58b; 59a,59b) eingehängt. Damit werden die Tragpartien (54,55) in ihrer Lage gehalten und die Verschlusspartien (52,53) werden auf die Oeffnung gepresst, wodurch der Behälter sicher verschlossen ist und sich leicht tragen lässt.

## Beschreibung

Die vorliegende Erfindung betrifft einen Faltbehälter für schüttbares Gut, bestehend aus Aussenbehälter und Futter gemäss dem Gattungsbegriff des unabhängigen Patentanspruchs 1.

Solche Faltbehälter sind gewöhnlich aus Karton gefaltet und dienen zum Verpacken von Nahrungsmitteln, Waschpulver oder anderem pulverförmigen oder feinkörnigen bis körnigen Gut. Bei Waschmittelpackungen ist es bekannt, dass eine Deckelpartie der Aussenhülle durch ein Aufreissband auf drei Seiten von der Aussenhülle trennbar ist und sich um eine Faltlinie, die meist in der Kante angeordnet ist aufklappen lässt, um so einen freien Zugang zum Inhalt zu schaffen. Beim Verschliessen wird dieser bewegliche Deckel über das Futter gestülpt und dadurch die Oeffnung wieder verschlossen.

Damit sich ein solcher relativ sperriger Behälter leichter tragen lässt, wurden auch schon mehrere Arten von Tragvorrichtungen vorgeschlagen. Beispielsweise weist der Faltbehälter nach der CH-A 564 464 eine Traglasche auf, die in der Nähe des Scharniers zwischen dem Deckel und der Seitenwand angesetzt ist und die am Deckel herauslösbar befestigt ist. Dies bedingt, dass bei neu verpackten Faltbehältern eine Verschlussschicht unter dem Deckel angeordnet sein muss, wobei der Behälter jedoch nach Entfernung derselben unterhalb der Traglasche geöffnet bleibt, derart, dass bei unachtsamem Umstossen der Inhalt verschüttet werden kann.

Diese Gefahr besteht indes weniger bei Behältern der vorerwähnten Art, die mit einem Streifen aus Kunststoff als Traggriff versehen sind, welcher Streifen an zwei sich gegenüberliegenden Wänden unterhalb des Aufreissbandes mittels Metallnieten befestigt ist. Nachteilig an diesen Behältern ist, dass der Streifen bei den Befestigungen nicht genügend leicht drehbar gehaltert ist, und dass er beim Aufklappen des Deckels in den Weg des Deckels hineinragt, so dass sich der Behälter nie vollständig öffnen lässt. Ueberdies besteht auch bei dieser Art von Behältern die Gefahr des Ausschüttens infolge von unachtsamer Behandlung.

Es ist eine Aufgabe der Erfindung diese Nachteile zu beheben und insbesondere ein Faltbehälter der eingangs erwähnten Art dahingehend zu verbessern, dass er sich wieder verschliessen lässt und einen Traggriff aufweist.

Erfindungsgemäss wird dies durch die Merkmale im kennzeichnenden Teil des unabhängigen Patentanspruchs 1 erreicht.

Nachfolgend wird ein Ausführungsbeispiel an Hand der Zeichnung erläutert. Es zeigen:
Fig. 1 einen Ausschnitt des Kartonzuschnittes für das Futter,
Fig. 2 einen Ausschnitt des Kartonzuschnittes für den Aussenbehälter,
Fig. 3 eine perspektivische Ansicht eines neuen verschlossenen Behälters nach der Erfindung,
Fig. 4 eine perspektivische Ansicht des Behälters nach Fig. 3 nach dem Oeffnen des Aussenbehälters und des Futters, und
Fig. 5 eine perspektivische Ansicht des Behälters nach Fig. 3 in wiederverschlossenem Zustand.

Die Abwicklungen in Fig. 1 und 2 von Futter 10 und Aussenbehälter 20 zeigen eine beispielsweise Ausführungsart für einen prismatischen Behälter mit rechteckiger Grundfläche. Das Futter 10 besitzt eine breite Seitenfläche 11, an die zwei schmale Seitenflächen 12,13 angrenzen und mit Faltlinien 1,2 von jener abgegrenzt sind. Die zweite breite Seitenfläche besteht aus zwei sich überlappenden Flächenpartien 14,15, die mit Faltlinien 3,4 von den schmalen Seitenflächen 12,13 abgegrenzt sind.

Die schmalen Seitenflächen 12,13 tragen mit über Faltlinien 5,6 davon abgegrenzte Laschen 16,17 mit mittig angeordneten und in Längsrichtung verlaufenden rechteckigen Aussparungen 18,19, die später noch genauer beschrieben werden.

Der Aussenbehälter 20 weist demgemäss zwei breite Seitenwände 21,22, zwei schmale Seitenwände 23,24 und eine Klebelasche 25 auf. Die schmalen Seitenwände 23,24 und die Klebelasche 25 sind mit Faltlinien 31 - 34 von den breiten Seitenwänden 21,22 abgegrenzt.

An der als Zugriffsöffnung bestimmten Oberwandseite tragen die schmalen Seitenwände 23,24 je eine Verschlusslasche 40, 41, deren Längen zusammen gleich gross sind, wie die längere Rechteckseite der Bodenfläche des Behälters. Mittig in deren Längsrichtung und in den Faltlinien 35,36 zu den benachbarten schmalen Seitenwänden weisen diese Verschlusslaschen 40,41 aufreissbare Schwächungslinien 42,43 bzw. 44,45 auf.

Die breiten Seitenwände 21,22 tragen ihrerseits Traglaschen 50,51, die je aus einer Verschlusspartie 52,53 und einer Tragpartie 54,55 bestehen, wobei die Verschlusspartie mit einer Faltlinie 35,36 gegenüber der breiten Seitenwand 21, 22 und mit einer Faltlinie 37,38 gegenüber der Tragpartie 54,55 abgegrenzt sind. In den Tragpartien 54,55 weisen die Traglaschen 50,51 je eine Griffaussparung 56,57 auf und überdies sind an den Randkanten nahe bei deren oberen Ecken Kerben 58a,58b und 59a,59b ausgespart.

In der nachfolgenden Beschreibung der Fig. 3,4 und 5 sind gleiche Teile gleich bezeichnet und mit den gleichen Bezugszahlen versehen, so dass die gegenseitige Lage der einzelnen Teile aus Fig. 1 und 2 ersichtlich ist.

Im neuverschlossenen Faltbehälter gemäss Fig. 3 ist die Deckwand durch die Verschlusspartien 52,53 der Traglaschen 50,51 gebildet, die mit den Verschlusslaschen 40,41 verklebt sind und somit einen dichten Verschluss des Behälters bilden. Die Laschen 16,17 am Futter 10 erstrecken sich frei in das Innere des Behälters und die Tragpartien 54,55 der Traglaschen 50,51 können wie in Fig. 3 dargestellt senkrecht auf der Ebene, in der die Verschlusspartien 52,53 liegen, stehen oder sie könnten, wie in der Verpackungsindustrie bekannt ist, nach einer Seite gelegt, oder je nach aussen umgelegt und angeheftet sein, damit eine für die Aufschichtung der Behälter geeignete Fläche gebildet wird.

Wie es in der Verpackungsindustrie auch bekannt ist, können die Schwächungslinien 42,44 und 43,45 in den Verschlusslaschen 40,41 durch einen Druck auf die Mittelpartie des Deckels aufgebrochen werden und die Traglaschen 50,51 und die Laschen 16,17 des Futters 10 können gemäss Fig. 2 nach aussen geklappt werden, so dass der Inhalt des Behälters frei zugänglich ist.

Zum Verschliessen des Behälters werden die Traglaschen 50,51 gegeneinander gefaltet, so dass wieder die Tragpartien 54,55 aufeinander liegen und die Verschlusspartien 52,53 die Oeffnung überdecken. Die Laschen 16,17 des Futters 10 werden hochgeklappt und mit den Aussparungen 18,19 über die Ecken der Tragpartien 52,53 geschoben, bis diese in den Kerben 58a,58b und 59a,59b einrasten. Dadurch ist der Behälter wieder verschlossen und kann gut getragen werden. Indem die Verschlusspartien 52,53 die gesamte Oeffnung überdecken, wenn die Tragpartien 54,55 aneinander anliegen, ist auch eine weitgehende Sicherheit dafür geboten, dass bei unachtsam umgestossenem Behälter das Gut nicht herausrieseln kann.

Die Bedingungen für die Abmessungen der Aussparungen 18,19 in den Laschen 16,17 sind damit aus der Aufgabe die durch diese Schlitze erfüllt werden müssen bestimmt:
Die Breite der Schlitze 18,19 muss möglichst genau der zweifachen Materialstärke für den Aussenbehälter plus eine geringe Zugabe für Stanzbrauen entsprechen und die Länge muss ebenfalls um eine geringe Zugabe vergrössert, der Breite der Tragpartien 54,55 entsprechen, so dass die beiden Tragpartien zusammengepresst werden und die Laschen 16,17 sicher in den Kerben 58a,58b und 59a,59b einrasten können.

## Patentansprüche

1. Faltbehälter für schüttbares Gut mit einer als Zugriffsöffnung ausgebildeten Deckelpartie, bestehend aus einem Aussenbehälter und einem Futter, dadurch gekennzeichnet, dass der Aussenbehälter (20) an jeder an die Zugriffsöffnung anstossenden Wandkante über Faltlinien (35,36,43, 45) anhängende Laschen (40,41,50,51) mit gleicher Breite wie die jeweilige Wand (21-24) aufweist, von denen die an zwei ersten, sich gegenüberliegenden Wänden (23,24) anhängenden Seitenlaschen (40,41) zum Bedecken der Oeffnung bemessen sind und neben einer Längsrichtung der Seitenlaschen verlaufenden aufreissbaren Schwächungslinien (42,44) mit weiteren aufreissbaren Schwächungslinien (43,45) entlang der Faltlinien zu den Wänden versehen sind, dass die übrigen beiden Laschen als Traglaschen (50,51) mit einer Verschlusspartie (52,53) und einer mit einer Griffaussparung (56,57) versehenen Tragpartie (54,55) ausgebildet sind, wobei die Verschlusspartien beider Laschen zusammen die Oeffnung überdeckend bemessen sind, dass ferner das Futter (10) mit zwei Laschen (16,17) versehen ist, die an den Seitenlaschen (40,41) des Aussenbehälters (20) entsprechenden Stellen angeordnet sind und je eine mittig und längsverlaufende Schlitzaussparung (18,19) von wenigstens angenähert der Breite der Tragpartien entsprechender Länge und der doppelten Materialdicke entsprechender Breite aufweist, und dass die Tragpartien (54,55) an ihrer Aussenkante nahe bei den Ecken mit Kerben (58a,58b; 59a,59b) versehen sind.

2. Faltbehälter nach Patentanspruch 1, dadurch gekennzeichnet, dass die Seitenlaschen (41,41) gleich lang sind und dass die längsverlaufende Schwächungslinie mittig in den Seitenlaschen angeordnet sind.

3. Faltbehälter nach Patentanspruch 1, dadurch gekennzeichnet, dass die Verschlusspartien (52,53) der Traglaschen (51,51) unter sich gleich sind.

4. Faltbehälter nach Patentanspruch 3, dadurch gekennzeichnet, dass die Tragpartien (54,55) beim neuverschlossenen Behälter je auf die zugehörigen Verschlusspartien (52,53) zurückgeklappt und angeheftet sind.

5. Faltbehälter nach Patentanspruch 3, dadurch gekennzeichnet, dass die Tragpartien (54,55) zusammen auf eine der beiden Verschlusspartien (52,53) gelegt und an dieser angeheftet sind.
